# EUROPÄISCHE PATENTSCHRIFT

(11) **EP 2 028 018 B1**
(45) Veröffentlichungstag und Bekanntmachung des Hinweises auf die Patenterteilung: **24.04.2013**
(21) Anmeldenummer: 08013804.3
(22) Anmeldetag: 01.08.2008
(51) Int. Cl.: B43K 29/08, G11B 33/02, H01R 13/639, B43K 25/02

(54) **Vorrichtung mit einer Datenspeicher-Einrichtung und einem Tragkörper**
Device with a data storage device and a carrier
Dispositif doté d'un dispositif de stockage de données et corps de support

(30) Priorität: 21.08.2007 DE 102007039360
(43) Veröffentlichungstag der Anmeldung: 25.02.2009
(73) Patentinhaber: h & m gutberlet gmbh, 90471 Nürnberg (DE)
(72) Erfinder: Gutberlet, Michael, 90471 Nürnberg (DE)
(74) Vertreter: Hofmann, Matthias

(56) Entgegenhaltungen:
- DE-U1- 9 017 004
- DE-U1- 9 408 373
- DE-U1- 20 209 529
- DE-U1- 29 802 538
- DE-U1-202004 000 834
- DE-U1-202006 015 567
- US-B1- 6 618 243
- US-B1- 7 029 193

## Beschreibung

Die Erfindung betrifft eine Vorrichtung mit einer Datenspeicher-Einrichtung und einem Tragkörper nach dem Oberbegriff des Anspruchs 1.

Eine derartige Vorrichtung mit einem als Schreibgerät ausgeführten Tragkörper ist bekannt aus der DE 202 09 529 U1. Bei dieser bekannten Multifunktions-Vorrichtung ist es erforderlich, den Tragkörper speziell für die Aufnahme der Datenspeicher-Einrichtung anzupassen.

Aus DE 90 17 004 U1 ist ein Schreibgerät mit einem integrierten bzw. aufgesetzten Datenbankmodul bekannt.

Die DE 94 08 373 U1 offenbart einen langgestreckten Clipschuh zur nachträglichen Anbringung an einen Clip eines Schreibgeräts zur optischen Unterscheidbarkeit verschiedener Schreibgeräte.

Aus der DE 298 02 538 U1 ist eine Ringmanschette zur lösbaren Verbindung mit einem Gehäuse eines Schreibgeräts bekannt.

Die US 6,618,243 B 1 beschreibt eine Vorrichtung mit einem USB-Stick als Datenspeicher-Einrichtung mit einem Datenspeicher und einer Schnittstellen-Einrichtung und mit einem Tragkörper in Form eines Steck-Gehäuses, der einen Clip aufweist.

Es ist eine Aufgabe der vorliegenden Erfindung, eine Vorrichtung der eingangs genannten Art derart weiterzubilden, dass ein im Wesentlichen unveränderter, nicht speziell an die Datenspeicher-Einrichtung angepasster Tragkörper zum Einsatz kommen kann. Diese Aufgabe ist erfindungsgemäß gelöst durch eine Vorrichtung mit den im Anspruch 1 angegebenen Merkmalen.

Erfindungsgemäß wurde erkannt, dass es eine Vielzahl verschiedener Tragkörper gibt, die über eine Clip-Halterung insgesamt gehaltert werden. Neben Schreibgeräten gehören beispielsweise auch ein Kosmetikstift, ein Mobiltelefon, ein MP3-Player, ein Schmuckstück, ein PDA, ein Diktiergerät oder ein Messer zu möglichen derartigen Tragkörpern. Um, ausgehend von einem derartigen Tragkörper, zur erfindungsgemäßen Vorrichtung zu kommen, ist es lediglich erforderlich, entweder Adaptionen am Clip vorzunehmen oder eine Halterung für einen derartigen Clip am Tragkörper vorzusehen. Dies reduziert bauliche Änderungen am Tragkörper wesentlich und entsprechend auch die Herstellungskosten für die Vorrichtung. Über den Clip kann die Vorrichtung mit der Datenspeicher-Einrichtung und dem Tragkörper insgesamt gehaltert werden.

Eine Ausführung nach Anspruch 2 führt dazu, dass die Datenspeicher-Einrichtung nach Abziehen aus der Schutzkappe separat und frei vorliegt und damit z. B. durch Einstecken der Schnittstellen-Einrichtung genutzt werden kann.

Eine Alternative hierzu stellt die Ausgestaltung nach Anspruch 3 dar. Diese kommt insbesondere bei leichten Tragkörpern zum Einsatz. Die Schutzkappe ist bevorzugt über ein Sicherungsband am Gehäuse der Datenspeicher-Einrichtung oder am Tragkörper gesichert.

Eine Anordnung der Schnittstellen-Einrichtung nach Anspruch 4 stellt deren Steck-Einsatzmöglichkeit sicher.

Eine Anordnung nach Anspruch 5 erleichtert die Verwendung der Datenspeicher-Einrichtung.

Eine Rastverbindung nach Anspruch 6 kann kostengünstig hergestellt werden. Sofern am Tragkörper bereits ein Clip vorgesehen ist, müssen in diesen beispielsweise lediglich Rastlöcher eingebracht werden, um den tragkörperseitigen Teil der Rastverbindung herzustellen.

Eine Ausgestaltung nach Anspruch 7 erfordert in vielen Fällen keine bauliche Veränderung am Tragkörper.

Eine Ausführung nach Anspruch 8 gewährleistet eine Beibehaltung einer baulichen Einheit aus Datenspeicher-Einrichtung und Tragkörper sowohl in einer Ruhe- als auch in einer beispielsweise zum Einstecken der Schnittstellen-Einrichtung erforderlichen Betriebsstellung der Datenspeicher-Einrichtung. Die Datenspeicher-Einrichtung kann unverlierbar mit dem Tragkörper verbunden sein.

Ein Clip nach Anspruch 9, der beispielweise aus einem flexiblen Draht gefertigt sein kann, führt zu einer besonders einfachen Ausführung der Vorrichtung. Auch hier kann die Datenspeicher-Einrichtung unverlierbar mit dem Tragkörper verbunden sein.

Ein Schreibgerät hat in der Regel einen Clip, sodass die Ausführung nach Anspruch 10 besonders unaufwändig realisiert werden kann.

Ausführungen der Schnittstellen-Einrichtung nach Anspruch 11 führen zu einer besonders kompakten Vorrichtung.

Eine drahtlose Datenübertragung nach Anspruch 12 erfordert keine besonderen Vorkehrungen für eine Steckbarkeit der Schnittstellen-Einrichtung.

Die Vorteile einer Vorrichtung nach den Ansprüchen 13 und 14 entsprechen denjenigen, die vorstehend schon unter Bezugnahme auf die Vorrichtung in den Ansprüchen 1 bis 12 erläutert wurden. Die Vorrichtungen nach den Ansprüchen 13 und 14 können an praktisch beliebige Tragkörper angepasst werden.

Ausführungsbeispiele der Erfindung werden nachfolgend anhand der Zeichnung näher erläutert. In dieser zeigen:
- Fig. 1: eine Vorrichtung mit einer Datenspeicher-Einrichtung und einem als Schreibgerät ausgeführten Tragkörper;
- Fig. 2: eine weitere Ausführung einer derartigen Vorrichtung;
- Fig. 3: eine Datenspeicher-Einrichtung, geeignet zum Einsatz in einer derartigen Vorrichtung;
- Fig. 4 bis 6: weitere Ausführungen einer derartigen Vorrichtung;
- Fig. 7: die Vorrichtung nach Fig. 6 mit ausgeschwenkter Datenspeicher-Einrichtung;
- Fig. 8: den als Schreibgerät ausgebildeten Tragkörper einer weiteren derartigen Vorrichtung, geeignet zur Rastverbindung mit einer Datenspeicher-Einrichtung;
- Fig. 9: die Datenspeicher-Einrichtung zum Aufrasten auf den Tragkörper nach Fig. 8;

- Fig. 10: eine Datenspeicher-Einrichtung zum klemmenden Haltern an einem Tragkörper; und
- Fig. 11: eine weitere Ausführung einer derartigen Vorrichtung.

Eine in der Fig. 1 insgesamt mit 1 bezeichnete Multifunktions-Vorrichtung hat eine Datenspeicher-Einrichtung 2 mit einem Datenspeicher, der in einem Speichergehäuse 3 untergebracht ist. Die Datenspeicher-Einrichtung 2 hat eine mit dem Speichergehäuse 3 verbundene Schnittstellen-Einrichtung 4.

Bei dem Datenspeicher handelt es sich um einen Speicherchip mit einer Speicherkapazität von beispielsweise 1 GB. Auch andere Speicherkapazitäten sind möglich, die in einem Speichergehäuse mit einer Abmessung von maximal 5 cm Länge, 2 cm Breite und 1 cm Höhe unterbringbar sind.

Bei der Schnittstellen-Einrichtung 4 der Vorrichtung 1 nach Fig. 1 handelt es sich um einen USB-(Universal Serial Bus-)Stecker. Auch andere Typen von Schnittstellen-Einrichtungen sind möglich, beispielsweise Fire Wire-Stecker. Die Schnittstellen-Einrichtung 4 kann auch für eine drahtlose Datenübertragung ausgelegt sein und beispielsweise eine Infrarot- oder Blue Tooth-Schnittstelle sein.

Die Schnittstellen-Einrichtung 4 ist in eine Aufnahme einer Schutzkappe 5 für die Schnittstellen-Einrichtung 4 eingesteckt. Das Speichergehäuse 3 und die Schutzkappe 5 sind aus dem gleichen Kunststoffmaterial, welches insbesondere transparent und beispielsweise farbig transparent ausgeführt sein kann.

Die Schutzkappe 5 ist über einen Clip 6 mit einem Tragkörper 7 verbunden. Die Schutzkappe 5 kann dabei an den Clip 6 integral angeformt sein, also beispielsweise als Kunststoff-Bauteil einstückig mit dem Clip 6 verbunden sein. Bei dem Tragkörper 7 handelt es sich bei der dargestellten Ausführung um ein Schreibgerät. Bei dem Schreibgerät kann es sich beispielsweise um einen Kugelschreiber, um einen Druckbleistift, um einen Faserschreiber, um einen Tintenroller oder um einen Füller handeln. Auch andere Tragkörper sind möglich. Beim Tragkörper 7 kann es sich beispielsweise auch um ein Schmuckstück, um ein Mobiltelefon, um einen MP3-Player, um einen PDA, um einen Kosmetikstift oder um ein Diktiergerät handeln.

Der Clip 6 dient zur Halterung der Vorrichtung 1 insgesamt. Über den Clip 6 kann die Vorrichtung 1 beispielsweise an einer Hemd- oder Jackentasche oder an einer Notizunterlage befestigt sein.

Zum Gebrauch der Datenspeicher-Einrichtung 2 wird das Speichergehäuse 3 von der Schutzkappe 5 abgezogen, sodass die Schnittstellen-Einrichtung 4 frei liegt und in ein entsprechendes Gegenstück beispielsweise eines externen Computers eingesteckt werden kann. Sofern die Schnittstellen-Einrichtung 4 für eine drahtlose Datenübertragung ausgelegt ist, kann das Speichergehäuse 3 in der Schutzkappe 5 stecken bleiben.

Fig. 2 zeigt eine weitere Ausführung einer Multifunktions-Vorrichtung 1. Komponenten, die denjenigen entsprechen, die vorstehend schon unter Bezugnahme auf die Fig. 1 erläutert wurden, tragen die gleichen Bezugsziffern und werden nicht nochmals im Einzelnen diskutiert.

Bei der Vorrichtung 1 nach Fig. 2 ist das Speichergehäuse 3 insbesondere einstückig mit dem Clip 6 verbunden. Eine in der Fig. 2 nicht dargestellte Schutzkappe, die vergleichbar ausgeformt ist wie die Schutzkappe 5 nach Fig. 1, schützt die Schnittstellen-Einrichtung 4, soweit diese nicht zum Einstecken in ein externes Gerät vorbereitet ist. Die Schnittstellen-Einrichtung 4 nach Fig. 2 ist relativ zum Tragkörper 7, der wiederum als Schreibgerät ausgebildet ist, so angeordnet, dass die Schnittstellen-Einrichtung 4 nach dem Abziehen der Schutzkappe 5 über den Tragkörper 7 übersteht. Die Schnittstellen-Einrichtung 4 kann daher in ein externes Gerät eingesteckt werden, ohne dass der Tragkörper 7 hierbei stört.

Fig. 3 zeigt eine Datenspeicher-Einrichtung 2, die bei den Ausführungen nach den Fig. 1 und 2 und auch bei den nachfolgend noch beschriebenen Ausführungen der Vorrichtung 1 zum Einsatz kommen kann.

Fig. 4 zeigt eine weitere Ausführung einer Multifunktions-Vorrichtung 1. Komponenten, die denjenigen entsprechen, die vorstehend schon unter Bezugnahme auf die Fig. 1 bis 3 erläutert wurden, tragen die gleichen Bezugsziffern und werden nicht nochmals im Einzelnen diskutiert.

Bei der Ausführung nach Fig. 4 ist, ähnlich wie bei der Ausführung nach Fig. 2, das Speichergehäuse 3 mit dem Clip 6 verbunden. Anders als bei der Ausführung nach der Fig. 2 ist bei derjenigen nach Fig. 4 die Schnittstellen-Einrichtung 4 zu einer Schreibspitze 8 des ebenfalls als Schreibgerät ausgebildeten Tragkörpers 7 hin orientiert. Die Schnittstellen-Einrichtung 4 der Datenspeicher-Einrichtung 2 nach Fig. 4 weist wiederum eine Schutzkappe 5 auf. Bei der Ausführung nach Fig. 4 ist der Clip 6 mit einem in der Fig. 4 nicht sichtbaren Halteschenkel in eine entsprechende Aufnahme im Tragkörper 7 eingesteckt und mit diesem rastend verbunden. Durch Lösen dieser Rastverbindung lässt sich der Clip 6 zusammen mit der Datenspeicher-Einrichtung 2 vom Tragkörper 7 lösen. Die Schnittstellen-Einrichtung 4 kann dann nach Abziehen der Schutzkappe 5 durch Einstecken verwendet werden.

Fig. 5 zeigt eine weitere Variante einer Multifunktions-Vorrichtung 1. Komponenten, die denjenigen entsprechen, die vorstehend schon unter Bezugnahme auf die Fig. 1 bis 4 erläutert wurden, tragen die gleichen Bezugsziffern und werden nicht nochmals im Einzelnen diskutiert.

Im Unterschied zur Ausführung nach Fig. 4 ist der Clip 6 bei der Ausführung nach Fig. 5 nicht in eine Aufnahme des Tragkörpers 7 rastend eingesteckt, sondern ist an eine Aufschiebehülse 9 angeformt, die auf den Tragkörper 7 aufgeschoben ist. Bei der Ausführung nach Fig. 5 muss der Tragkörper 7 lediglich hinsichtlich seines Außendurchmessers an den Innendurchmesser der Aufschiebehülse 9 angepasst sein. Bevorzugt ist der Innendurchmesser der Aufschiebehülse 9 einstellbar. Hierzu kann die Aufschiebehülse 9 beispielsweise aus plastisch deformierbarem Material sein.

Bei der Ausführung nach Fig. 5 ist die Schutzkappe 5 über ein Sicherungsband 10 mit dem Speichergehäuse 3 verbunden. Bei dem Sicherungsband 10 kann es sich um ein Kunststoffband handeln, welches einerseits an das Speichergehäuse 3 und andererseits an die Schutzkappe 5 angeformt ist. Nach dem Abziehen der Schutzkappe 5 von der Schnittstellen-Einrichtung 4 bleibt die Schutzkappe 5 daher unverlierbar mit dem Speichergehäuse 3 verbunden.

Fig. 6 und 7 zeigen eine weitere Ausführung einer Multifunktions-Vorrichtung 1. Komponenten, die denjenigen entsprechen, die vorstehend schon unter Bezugnahme auf die Fig. 1 bis 5 erläutert wurden, tragen die gleichen Bezugsziffern und werden nicht nochmals im Einzelnen diskutiert.

Bei der Ausführung nach den Fig. 6 und 7 ist die Datenspeicher-Einrichtung 2 über ein Schwenkgelenk 11 mit dem Clip 6 verbunden. Die Datenspeicher-Einrichtung 2 kann dabei in einer in der Fig. 6 dargestellten Ruhestellung zwischen dem Clip 6 und dem Tragkörper 7 angeordnet sein. In dieser Ruhestellung überdeckt der Clip 6 insbesondere die Schnittstellen-Einrichtung 4 der Datenspeicher-Einrichtung 2, sodass letztere auch ohne Schutzkappe geschützt ist.

Das Schwenkgelenk 11 kann so ausgeführt sein, dass die Datenspeicher-Einrichtung 2 in der Ruhestellung beispielsweise über eine federvorgespannte Nut/Feder-Anordnung fixiert ist. Aus der Ruhestellung ausgeschwenkt kann die Datenspeicher-Einrichtung 2 dann durch Überwinden einer Sicherungskraft nach Ausrücken der Nut/Feder-Anordnung ausgeschwenkt werden.

Eine Schwenkachse 12, die in den Fig. 6 und 7 senkrecht zur Zeichenebene verläuft, durchdringt den Tragkörper 7. Im Falle der Ausführung des Tragkörpers 7 als Schreibgerät oder eines entsprechend länglich ausgeführten Tragkörpers steht die Schwenkachse 12 auf einer Längsachse des Tragkörpers 7 senkrecht.

Fig. 7 zeigt die Vorrichtung 1 in einer Betriebsstellung der Datenspeicher-Einrichtung 2, bei der diese um etwa 90° aus der Ruhestellung verschwenkt ist. Auch in der Betriebsstellung kann die Datenspeicher-Einrichtung 2 durch federvorgespannten Formschluss fixiert sein.

Bei einer alternativen Ausführung der Vorrichtung 1 nach den Fig. 6 und 7 ist die Datenspeicher-Einrichtung 2 schwenkbar oben auf dem Clip 6, also auf der vom Tragkörper 7 abgewandten Seite des Clips 6, angebracht. In diesem Fall ist die Datenspeicher-Einrichtung 2 mit einer Schutzkappe entsprechend der Schutzkappe 5 der Ausführung nach Fig. 4 versehen.

Fig. 8 und 9 zeigen eine weitere Ausführung einer Multifunktions-Vorrichtung 1. Komponenten, die denjenigen entsprechen, die vorstehend schon unter Bezugnahme auf die Fig. 1 bis 7 erläutert wurden, tragen die gleichen Bezugsziffern und werden nicht nochmals im Einzelnen diskutiert.

Bei der Ausführung nach den Fig. 8 und 9 ist die Datenspeicher-Einrichtung 2 auf den Clip 6 über eine Rastverbindung aufgerastet. Der Clip 6, der ansonsten wie ein normaler Schreibgeräteclip ausgeführt und mit dem Tragkörper 7 verbunden ist, weist hierzu zwei Rastlöcher 13 auf, in die entsprechend komplementär ausgeformte Rastnasen 14 eingerastet werden können, die wiederum an das Speichergehäuse 3 der Datenspeicher-Einrichtung 2 angeformt sind. Beim Gebrauch wird diese Rastverbindung 13, 14 gelöst und die Datenspeicher-Einrichtung 2 steht separat zur Verfügung.

Anstelle einer Rastverbindung der Datenspeicher-Einrichtung 2 auf dem Clip 6 ist auch eine Verbindung dieser beiden Komponenten über eine magnetische Haltekraft möglich. Die Rastkörper 14 bei der Ausführung nach Fig. 9 können beispielsweise durch Magneten ersetzt werden, die komplementär zu metallischen Magnetaufnahmen ausgeführt sind, die am Ort der Rastaufnahmen 13 des Clips der Ausführung nach Fig. 8 angeordnet sind.

Fig. 10 zeigt eine weitere Ausführung einer Datenspeicher-Einrichtung 2 zum Einsatz in einer Multifunktions-Vorrichtung. Komponenten, die denjenigen entsprechen, die vorstehend schon unter Bezugnahme auf die Fig. 1 bis 9 erläutert wurden, tragen die gleichen Bezugsziffern und werden nicht nochmals im Einzelnen diskutiert.

Die Datenspeicher-Einrichtung 2 nach Fig. 10 entspricht weitgehend derjenigen, die in der Fig. 5 dargestellt ist. Im Unterschied hierzu weist die Datenspeicher-Einrichtung 2 nach Fig. 10 keine Aufschiebehülse 9, sondern eine Aufschiebeklammer 15 zum Aufschieben auf einen Tragkörper auf. Über die Aufschiebeklammer 15 ist insbesondere eine klemmende Halterung der Datenspeicher-Einrichtung 2, die in diesem Fall mit dem Clip 6 eine Einheit bildet, am Tragkörper möglich. Die Aufschiebeklammer 15 ist bevorzugt aus einem reversibel plastisch verformbaren Material, sodass ein Klammerdurchmesser der Aufschiebeklammer 15 zur Anpassung an den jeweiligen Tragkörper variiert werden kann.

Fig. 11 zeigt eine weitere Ausführung einer Multifunktions-Vorrichtung 1. Komponenten, die denjenigen entsprechen, die vorstehend schon unter Bezugnahme auf die Fig. 1 bis 10 erläutert wurden, tragen die gleichen Bezugsziffern und werden nicht nochmals im Einzelnen diskutiert.

Bei der Vorrichtung 1 nach Fig. 11 besteht der Clip 6 aus reversibel plastisch verformbarem Material, in der dargestellten Ausführung aus einem flexiblen Draht. Wenn der Clip 6 um etwa 180° umgebogen ist, kann er als Clip zum Haltern der Vorrichtung 1 eingesetzt werden, wie vorstehend im Zusammenhang mit den anderen Ausführungen beschrieben. Wenn der Clip 6 in die Stellung nach Fig. 11 aufgebogen wird, kommt die Schnittstellen-Einrichtung 4 vom Tragkörper 7 frei und kann eingesetzt werden.

Auch bei der Vorrichtung 1 nach Fig. 11 hat die Schnittstellen-Einrichtung 4 eine Schutzkappe.

## Patentansprüche

1. Vorrichtung (1)
- mit einer Datenspeicher-Einrichtung (2)
-- mit einem Datenspeicher,
-- mit einer Schnittstellen-Einrichtung (4),
- mit einem Tragkörper (7),
**dadurch gekennzeichnet, dass**
- der Tragkörper (7) über eine Clip-Halterung mit einem Clip (6) insgesamt gehaltert wird,
- die Datenspeicher-Einrichtung (2) mit dem Tragkörper (7) über den Clip (6) verbunden ist.

2. Vorrichtung nach Anspruch 1, **dadurch gekennzeichnet, dass** die Datenspeicher-Einrichtung (2) eine abziehbare Schutzkappe (5) für die Schnittstellen-Einrichtung (4) aufweist, wobei die Schutzkappe (5) mit dem Clip (6) verbunden ist.

3. Vorrichtung nach Anspruch 1, **dadurch gekennzeichnet, dass** die Datenspeicher-Einrichtung (2) eine abziehbare Schutzkappe (5) für die Schnittstellen-Einrichtung (4) aufweist, wobei ein Datenspeichergehäuse (3) mit dem Clip (6) verbunden ist.

4. Vorrichtung nach Anspruch 3, **dadurch gekennzeichnet, dass** die Schnittstellen-Einrichtung (4) relativ zum Tragkörper (7) so angeordnet ist, dass diese nach dem Abziehen der Schutzkappe (5) über den Tragkörper (7) übersteht.

5. Vorrichtung nach einem der Ansprüche 1 bis 4, **dadurch gekennzeichnet, dass** die Datenspeicher-Einrichtung (2) insgesamt lösbar mit dem Clip (6) verbunden ist.

6. Vorrichtung nach Anspruch 5, **dadurch gekennzeichnet, dass** die Datenspeicher-Einrichtung (2) mit dem Clip (6) über eine Rastverbindung (13, 14) verbunden ist.

7. Vorrichtung nach einem der Ansprüche 1 bis 6, **dadurch gekennzeichnet, dass** die Datenspeicher-Einrichtung (2) zusammen mit dem Clip (6) lösbar mit dem Tragkörper (7) verbunden ist.

8. Vorrichtung nach einem der Ansprüche 1 bis 7, **dadurch gekennzeichnet, dass** die Datenspeicher-Einrichtung (2) über ein Schwenkgelenk (11) mit einer den Tragkörper (7) durchdringenden Schwenkachse (12) mit dem Clip (6) verbunden ist.

9. Vorrichtung nach einem der Ansprüche 1 bis 8, **dadurch gekennzeichnet, dass** der Clip (6) aus reversibel plastisch verformbarem Material besteht.

10. Vorrichtung nach einem der Ansprüche 1 bis 9, **dadurch gekennzeichnet, dass** der Tragkörper (7) als Schreibgerät ausgebildet ist.

11. Vorrichtung nach einem der Ansprüche 1 bis 10, **dadurch gekennzeichnet, dass** die Schnittstellen-Einrichtung (4) nach Art eines USB- oder Fire Wire-Steckers ausgebildet ist.

12. Vorrichtung nach einem der Ansprüche 1 bis 11, **dadurch gekennzeichnet, dass** die Schnittstellen-Einrichtung (4) für eine drahtlose Datenübertragung ausgelegt ist, insbesondere eine Infrarot- oder Blue Tooth-Schnittstelle ist.

13. Vorrichtung (1) nach einem der Ansprüche 1 bis 12, **dadurch gekennzeichnet, dass** am Clip (6) eine Schiebehülse (9) angeformt ist, die auf einen Tragkörper (7) aufschiebbar ist.

14. Vorrichtung (1) nach einem der Ansprüche 1 bis 12, **dadurch gekennzeichnet, dass** am Clip (6) eine Klammer (15) angeformt ist, die den Clip (6) und die Datenspeicher-Einrichtung (2) am Tragkörper (7) klemmend haltern kann.

## Claims

1. Device (1)
- with a data memory facility (2)
-- with a data memory,
-- with an interface facility (4)
- with a supporting body (7),
**characterized in that**
- the supporting body (7) is as a whole held by means of a clip holder with a clip (6),
- the data memory facility (2) is being connected to the supporting body (7) by means of a clip (6).

2. Device according to claim 1, **characterized in that** the data memory facility (2) has a detachable protecting cap (5) for the interface facility (4) and that the protecting cap (5) is being connected to the clip (6).

3. Device according to claim 1, **characterized in that** the data memory facility (2) has a detachable protecting cap (5) for the interface facility and that a data memory housing (3) is being connected to the clip (6).

4. Device according to claim 3, **characterized in that** the interface facility (4) is being placed in relation to the supporting body (7) in such a way that after the protecting cap (5) has been pulled off, the interface facility (4) will be protruding over the supporting body (7).

5. Device according to anyone of claims 1 to 4, **characterized in that** the data memory facility (2) as a whole is being connected to the clip (6) in a detachable way.

6. Device according to claim 5, **characterized in that** the data memory facility (2) is being connected to the clip (6) by means of a snap-on connection (13, 14).

7. Device according to anyone of claims 1 to 6, **characterized in that** the data memory facility (2) together with the clip (6) is being connected to the supporting body (7) in a detachable way.

8. Device according to anyone of claims 1 to 7, **characterized in** fact that the data memory facility (2) is being connected to the clip (6) by means of a swiveling joint (11) with a swiveling axis (12) penetrating the supporting body (7).

9. Device according to anyone of claims 1 to 8, **characterized in that** the clip (6) is made of deformable plastic material.

10. Device according to anyone of claims 1 to 9, **characterized in that** the supporting body (7) is shaped as a writing appliance.

11. Device according to anyone of claims 1 to 10, **characterized in that** the interface facility (4) is shaped as a USB jack or Fire Wire jack.

12. Device according to anyone of claims 1 to 11, **characterized in that** the interface facility (4) is suited for wireless data transfer by particularly being an infra-red or Bluetooth interface.

13. Device (1) according to anyone of claims 1 to 12, **characterized in that** a sliding sleeve has been adjusted to the clip (6) which can be slipped onto the supporting body (7).

14. Device (1) according to anyone of claims 1 to 12, **characterized in that** a clamp (15) has been adjusted to the clip (6) which is capable of fastening the clip (6) and the data memory facility (2) to the supporting body (7) by clamping.

## Revendications

1. Dispositif (1)
- comprenant un dispositif de stockage de données (2)
-- comprenant une mémoire de données,
-- comprenant un dispositif d'interfaces (4)
- comprenant un corps de support (7),
**caractérisé en ce que**
- le corps de support (7) est maintenu ensemble avec un clip (6) par l'intermédiaire d'une fixation par clip,
- le dispositif de stockage de données (2) est relié avec le corps de support (7) par l'intermédiaire du clip (6).

2. Dispositif selon la revendication 1 **caractérisé en ce que** le dispositif de stockage de données (2) présente un capot de protection (5) pouvant être enlevé pour le dispositif des interfaces (4), le capot de protection (5) étant reliée avec le clip (6).

3. Dispositif selon la revendication 1 **caractérisé en ce que** le dispositif de stockage de données (2) présente un capot de protection (5) pouvant être enlevé pour le dispositif des interfaces (4), le boîtier de la mémoire de données (3) étant relié avec le clip (6).

4. Dispositif selon la revendication 3 **caractérisé en ce que** le dispositif des interfaces (4) est disposé de telle sorte par rapport au corps de support (7) qu'il dépasse du corps de support (7) après l'enlèvement du capot de protection (5).

5. Dispositif selon l'une des revendications de 1 à 4 **caractérisé en ce que** le dispositif de stockage de données (2) est relié avec le clip (6) pouvant être détaché simultanément.

6. Dispositif selon la revendication 5 **caractérisé en ce que** le dispositif de stockage de données (2) est relié avec le clip (6) par un assemblage par encliquetage (13, 14).

7. Dispositif selon l'une des revendications de 1 à 6 **caractérisé en ce que** le dispositif de stockage de données (2) est relié ensemble avec le clip (6) de manière détachable du corps de support (7).

8. Dispositif selon l'une des revendications de 1 à 7 **caractérisé en ce que** le dispositif de stockage de données (2) est relié avec le clip (6) par l'intermédiaire d'une articulation de pivotement (11) comprenant un axe de pivotement (12) traversant le corps de support (7).

9. Dispositif selon l'une des revendications de 1 à 8 **caractérisé en ce que** le clip (6) est constitué d'un matériau plastique pouvant être déformé de manière réversible.

10. Dispositif selon l'une des revendications de 1 à 9 **caractérisé en ce que** le corps de support (7) est conçu sous la forme d'un crayon.

11. Dispositif selon l'une des revendications de 1 à 10 **caractérisé en ce que** le dispositif des interfaces (4) est conçu à la manière d'un connecteur USB ou Fire Wire.

12. Dispositif selon l'une des revendications de 1 à 11 **caractérisé en ce que** le dispositif des interfaces (4) est prévu pour une transmission de données sans fil, en particulier, est une interface infrarouge ou Blue Tooth.

13. Dispositif (1) selon l'une des revendications de 1 à 12 **caractérisé en ce qu'**une enveloppe coulissante (9) est formée sur le clip (6) qui peut être poussée sur un corps de support (7).

14. Dispositif selon l'une des revendications de 1 à 12 **caractérisé en ce qu'**une pince (15) est formée sur le clip (6) qui peut maintenir le clip (6) et le dispositif de stockage de données (2) pincés sur le corps de support (7).
